# EUROPÄISCHE PATENTSCHRIFT

(11) **EP 4 217 120 B1**
(45) Veröffentlichungstag und Bekanntmachung des Hinweises auf die Patenterteilung: **06.11.2024**
(21) Anmeldenummer: 21789607.5
(22) Anmeldetag: 22.09.2021
(51) Int. Cl.: B06B 1/04, H04R 9/02, H04R 9/04, H04R 9/06

(54) **ELEKTRODYNAMISCHER SCHWINGERREGER**
ELECTRODYNAMIC VIBRATION EXCITER
EXCITATEUR DE VIBRATION ÉLECTRODYNAMIQUE

(30) Priorität: 23.09.2020 DE 102020211946
(43) Veröffentlichungstag der Anmeldung: 02.08.2023
(73) Patentinhaber: Continental Engineering Services GmbH, 60489 Frankfurt (DE)
(72) Erfinder: NEUBAUER, Philipp, 60488 Frankfurt am Main (DE); PATSOURAS, Dimitrios, 60488 Frankfurt am Main (DE); KERKMANN, Johannes, 60488 Frankfurt am Main (DE); MORITZ, Karsten, 60488 Frankfurt am Main (DE); JOEST, Robert, 60488 Frankfurt am Main (DE); EISELE, Stephan, 60488 Frankfurt am Main (DE); KÖHLER, Pascal, 60488 Frankfurt am Main (DE); WICK, Robert, 60488 Frankfurt am Main (DE); FRIEDRICH, Jens, 60488 Frankfurt am Main (DE)
(74) Vertreter: Continental Corporation
(86) Internationale Anmeldenummer: PCT/DE2021/200126
(87) Internationale Veröffentlichungsnummer: WO 2022/063367

(56) Entgegenhaltungen:
- DE-A1- 19 839 464
- DE-T5- 112018 003 381
- US-A1- 2011 164 781

## Beschreibung

Die Erfindung betrifft einen Aktuator gemäß Oberbegriff von Anspruch 1.

Der Erfindung liegt die Aufgabe zu Grunde, einen Aktuator vorzugschlagen, welcher besonders kostengünstig und/oder kompakt und/oder robust und/oder besonders gut geeignet zur Erzeugung von akustischem Schall ist.

Diese Aufgabe wird erfindungsgemäß gelöst durch den Aktuator gemäß Anspruch 1.

Unter einem Aktuator wird vorzugsweise ein elektrodynamischer Schwingerreger verstanden und bevorzugt andersherum ebenso.

Unter einer Anordnung der Spule im Luftspalt wird vorzugsweise eine vollständige oder teilweise Anordnung der Spule im Luftspalt im Ruhezustand verstanden. Insbesondere kann der Aktuator so ausgebildet sein, dass die Spule im Ruhezustand aus dem Luftspalt, besonders bevorzugt an zwei gegenüberliegenden Seiten, herausragt.

Unter einem Ruhezustand des Aktuators und/oder der Spule wird bevorzugt ein Zustand verstanden, in dem die Spule keine Auslenkung erfährt und/oder in dem kein elektrisches Signal anliegt.

Unter einem geraden Luftspalt wird bevorzugt ein Luftspalt entlang einer Ebene verstanden, mit insbesondere im Wesentlichen überall gleicher Luftspaltlänge, wobei die Luftspaltlänge senkrecht zu dieser Ebene ausgerichtet ist und die beiden Magneten und in Kombination mit ihren Polplatten, mit ihrer der Luftspalt bildenden Luftspaltfläche, die an den Luftspalt angrenzende Fläche, im Wesentlichen parallel zu dieser Ebene entlang des Luftspalt ausgerichtet sind.

Die Luftspaltlänge ist zweckmäßigerweise durch den Abstand zwischen den Magneten und/oder dem Abstand zwischen den, den beiden Magneten jeweils zugeordneten/ zugehörigen, Polplatten, zueinander gegenüberliegend definiert. Bevorzugt ist der Aktuator hinsichtlich der Ebene entlang des Luftspalts spiegelsymmetrisch, insbesondere mit Ausnahme der Magnetisierung der Magneten, ausgebildet.

Unter der Ebene entlang des Luftspalts wird vorzugsweise eine Spiegelebene und andersherum verstanden bzw. diese Begriffe sind insbesondere austauschbar. Die Magnete sind jeweils bevorzugt als Permanentmagnet oder alternativ vorzugsweise als Elektromagnete ausgebildet.

Die vertikale Richtung des Luftspalts ist bevorzugt im Wesentlichen parallel zur Auslenkungsrichtung der Spule in dem Luftspalt definiert.

Unter dem Begriff flächiger Körper wird bevorzugt ein akustisch nutzbar schwingungsfähiger Körper verstanden und/oder ein Körper, dessen Kontur im Wesentlichen aus Mantelflächen besteht, also der insbesondere nicht massiv bzw. kompakt ausgebildet ist, und/oder als schalenförmiger Körper und/oder oder dessen Dicke, insbesondere die Dicke seiner Mantelfläche, 2cm oder weniger beträgt, zweckmäßigerweise 0,6 cm oder weniger, wobei diese Begrenzung der Dicke sich besonders bevorzugt auf wenigstens 95% seiner Außenfläche und/oder Mantelfläche bezieht.

Es ist bevorzugt, dass die beiden Magneten eine zueinander gegenläufige/ inverse Orientierung der Magnetisierungsrichtung aufweisen, wobei insbesondere die Magnetisierungsrichtung der beiden Magneten im Wesentlichen parallel zur vertikalen Richtung des Luftspalts ausgebildet ist und/oder im Wesentlichen parallel zur Auslenkungsrichtung der Spule in dem Luftspalt.

Der Aktuator ist vorzugsweise so ausgebildet, dass bezüglich der vertikalen Richtung des Luftspalts, je oberhalb und je unterhalb jedes Magneten, an den Polen der Magnete, jeweils, eine Polplatte angeordnet ist, welche insbesondere jeweils am Luftspalt die größte Dicke aufweist und vom Luftspalt abseitig verjüngend ausgebildet ist. Besonders bevorzugt ist die Ausbildung der Polplatten durchgehend verjüngend und die Polplatte ist dabei eben ausgebildet.

Es ist bevorzugt, dass wenigstens eine, insbesondere sämtliche, Polplatte/n so ausgebildet sind, dass auf der jeweils dem Magneten abgewandte Außenfläche der Polplatte, also die Außenfläche, welche gegenüber der Verbindungsfläche oder angrenzenden Fläche zum Magneten angeordnet ist, wenigstens eine plane Teilfläche und/oder ein Plateau aufweist, insbesondere jeweils. Die Teilfläche/ das Plateau ist dabei insbesondere im Wesentlichen senkrecht zur Ebene entlang des Luftspalts ausgebildet, bzw. zwei Senkrechte zur Ebene entlang des Luftspalts spannen im Wesentlichen die Ebene der Teilfläche/ des Plateaus auf.

Es ist zweckmäßig, dass die dem Magneten abgewandten Außenfläche einer Polplatte oder jeder Polplatte eine plane Teilfläche und/oder ein Plateau an den Luftspalt angrenzend aufweist und/oder eine plane Teilfläche und/oder Plateau auf der abgewandten Seite des Luftspalts aufweist. Im Fall, dass die Außenfläche einer oder aller Polplatten eine plane Teilfläche und/oder ein Plateau an den Luftspalt angrenzend aufweist und eine plane Teilfläche und/oder Plateau auf der abgewandten Seite des Luftspalts aufweist, ist der dazwischenliegende Zwischenbereich dieser Außenfläche besonders bevorzugt im Wesentlichen schräg und dabei eben ausgebildet und/oder entsprechende dem Verlauf einer mathematischen Funktion ausgebildet.

Zweckmäßigerweise sind die Polplatten in Relation zu den Magneten jeweils um eine definierte Länge in den Luftspalt eingerückt angeordnet.

Die Polplatten sind vorzugsweise aus ferromagnetischem Material ausgebildet.

Es ist bevorzugt, dass die Spule im Wesentlichen rechteckig und/oder im Wesentlichen rechteckig mit abgerundeten Ecken ausgebildet ist. Dabei ist die Spule insbesondere mindestens zweimal so breit, wie hoch ausgebildet, wobei hoch entlang der vertikalen Richtung des Luftspalts definiert ist und breit im Wesentlichen senkrecht zur Luftspaltlänge und senkrecht zur vertikalen Richtung des Luftspalts definiert ist.

Es ist zweckmäßig, dass die Spule einen Spulenträger umfasst, welcher aus nicht-ferromagnetischen Material ausgebildet ist und insbesondere einen Wärmeleitfähigkeitskoeffizient von mindestens 20 W/(m K) aufweist. Zweckmäßigerweise ist der Spulenträger aus elektrisch nicht-leitendem Material ausgebildet.

Es ist bevorzugt, dass der Spulenträger einen Kern aufweist, welcher im Inneren der Spule angeordnet ist, wobei der Spulenträger insbesondere bezüglich der vertikalen Richtung des Luftspalts, je oberhalb und je unterhalb der Spule einen Abdeckbalken aufweist und jeweils mit den Abdeckbalken verbundene Abdeckplatten, welche jeweils im Wesentlichen parallel zur Ebene entlang des Luftspalts ausgerichtet sind und beidseitig an der Spule angeordnet sind, so dass die Abdeckbalken und die Abdeckplatten zusammenhängend die Spule umrahmen. Besonders bevorzugt sind die Abdeckbalken, jeweils mindestens so breit wie die Spule ausgebildet.

Es ist bevorzugt, dass der Aktuator eine Federanordnung, insbesondere auch Biegefeder genannt, aufweist, welche dazu ausgebildet ist, die Spule in eine Ruhelage vorzuspannen, wobei die Federanordnung dazu ausgebildet ist, die Spule entlang jeder möglichen Bewegungsrichtung rückstellend auf die Ruhelage vorzuspannen.

Zweckmäßigerweise weist die Federanordnung jeweils mindestens eine Federeinheit auf, welche bezogen auf die vertikale Richtung des Luftspalts über den Magneten und insbesondere den Polplatten, angeordnet ist und zumindest eine Federeinheit bezogen auf die vertikale Richtung des Luftspalts unter den Magneten und insbesondere den Polplatten, angeordnet ist.

Es ist zweckmäßig, dass eine Federeinheit oder beide Federeinheiten, insbesondere jeweils, zwei im Wesentlichen in einem Ruhezustand in Luftspaltrichtung bzw. senkrecht zur Ebene entlang des Luftspalts verlaufende Federelemente, insbesondere auch Übergangsbereiche der Biegefeder genannt, aufweist, wobei die Federelemente im Ruhezustand insbesondere eine geschwungene und/oder gewundene und/oder doppel-S Form aufweisen.

Vorzugsweise ist der Aktuator mit dem verbundenen Körper als Biegewellenstrahler ausgebildet und/oder so ausgebildet, dass der Aktuator den, insbesondere flächigen, Körper zu Schwingungen seiner Körperstruktur anregt/anregen kann, wodurch der von Luft umgebene Körper Schallwellen emittiert.

Es ist bevorzugt, dass der Aktuator wenigstens ein Verbindungselement aufweist, welches die beiden Magnete und/oder sämtliche Polplatten gemeinsam fixiert und/oder mit diesen fest verbunden ist, insbesondere weist der Aktuator zwei Verbindungselemente auf, auf zwei gegenüberliegenden Seiten des Aktuators, wobei die Verbindungselemente jeweils die beiden Magnete und/oder sämtliche Polplatten gemeinsam fixiert und/oder mit diesen fest verbunden ist. Besonders bevorzugt sind die Verbindungselement/e aus einem nicht-ferromagnetischen Material ausgebildet, insbesondere aus Kunststoff oder Aluminium oder Kupfer.

Es ist bevorzugt, dass die Spule im Ruhezustand im Luftspalt im Wesentlichen zentral und/oder mittig angeordnet ist.

Vorzugsweise ist die jeweils zum Magneten hin ausgerichtete Fläche einer Polplatte im Wesentlichen plan ausgebildet.

Es ist bevorzugt, dass der Aktuator mindestens eine Polabschlussplatte aufweist, welche zwischen der Spule und einem der beiden Magneten angeordnet ist ,wobei die Polabschlussplatte elektrisch leitfähig ausgebildet ist und insbesondere nicht mit der Spule oder dem Spulenträger mechanisch verbunden ist. Zweckmäßigerweise erstreckt sich die Polabschlussplatte in vertikaler Richtung hinsichtlich des Luftspalts im Wesentlichen entlang des Magneten oder im Wesentlichen entlang des Magneten und der beiden dem Magneten zugeordneten Polplatten. Besonders bevorzugt weist die wenigstens eine Polabschlussplatte eine elektrische Leitfähigkeit von mindestens 1 MS/m (Megasiemens pro Meter) auf.

Vorzugsweise ist der Aktuator so ausgebildet, dass er an beiden Magneten jeweils eine Polabschlussplatte aufweist, insbesondere ist diese Polabschlussplatte jeweils an dem Magneten und dabei beidseitig an dem Magneten angeordneten Polplatten gemeinsam angeordnet und die Polabschlussplatte schließt dabei besonders bevorzugt den Magneten und die Polplatten des Magneten an den Luftspalt angrenzend ab, insbesondere im Wesentlichen parallel zur Spule bzw. dem Spulenträger.

Es ist zweckmäßig, dass die mindestens eine Polabschlussplatte den Luftspalt in horizontaler Richtung begrenzt und entlang der vertikalen Richtung des Luftspalts ausgerichtet ist und wobei die mindestens eine Polabschlussplatte dabei mit einem der Magneten und/oder den Polplatten dieses Magneten mechanisch verbunden ist, insbesondere sind der jeweilige Magnet und/oder die ihm zugeordneten Polplatten mit ihren jeweilig an den Luftspalt angrenzenden Flächen mit der Polabschlussplatte verbunden, wobei diese Verbindung beispielsweise mittels einer Klebeschicht oder andersartigen Verbindungsschicht, wie beispielsweise einer Lötschicht, ausgebildet ist.

Der Aktuator weist zwei Polschlussplatten auf, welche den Luftspalt jeweils auf einer Seite in horizontaler Richtung begrenzen und jeweils entlang der vertikalen Richtung des Luftspalts ausgerichtet sind und wobei die beiden Polabschlussplatten dabei jeweils mit einem der Magneten und/oder den Polplatten dieses Magneten mechanisch verbunden sind und insbesondere die Polabschlussplatten jeweils mit der dem Magneten und dessen Polplatten zugewandten Außenseite an die Kontur der angrenzenden Außenseiten des Magneten und dessen Polplatten angepasst ausgebildet sind.

Vorzugsweise sind die Federanordnung und insbesondere die Federelemente aus einem Kompositmaterial ausgebildet.

Die Federelemente sind zweckmäßigerweise, insbesondere zusätzlich, beschichtet ausgebildet, beispielsweise mit einem oder mehreren Kunststoff/en relativ hoher Dämpfung oder mit relativ massereichen Werkstoffen, um das Eigenschwingverhalten der Federelemente zu bedämpfen und/oder zu verstimmen. Die Federanordnung und/oder die Federeinheit und insbesondere die Federelemente sind bevorzugt symmetrisch ausgebildet oder alternativ vorzugsweise asymmetrisch ausgebildet, um Eigenschwingungen zu unterbinden. Die Federanordnung und/oder die Federeinheit und insbesondere die Federelemente sind bevorzugt profiliert ausgeführt, um die Steifigkeit und die Schwingungseigenschaften weiter zu verbessern wobei die Profilierung dabei insbesondere durch wenigstens eine Rippe und/oder wenigstens eine Sicke und/oder wenigstens eine Kante und/oder wenigstens eine Wölbung ausgeführt ist. Es zeigen in schematischer Darstellung
Fig. 1 ein Beispiel eines konventionellen Lautsprechers, und
Fig. 2 bis 12 Ausführungsbeispiele des Aktuators oder beispielhafte Teile des Aktuators.

Fig. 1 zeigt den beispielhaften Aufbau eines konventionellen, rotationssymmetrischen Lautsprechers 9, aus dem der Aufbau eines konventionellen Schwingerregers 10 durch Abtrennen der Membran 7, des Spulenträgers 4 und des Korbes 5 hervorgeht. Ein Permanentmagnet 2 ist durch zwei Polplatten aus ferromagnetischem Material 1 eingeschlossen. Im Luftspalt 11 zwischen den beiden Polplatten befindet sich eine kreisrunde, stromdurchflossene Spule 3, die lediglich über eine elastische Aufhängung 8 (in der Regel aus Textilgewebe) mit den Polplatten verbunden ist. Durch Anregung der Spule 3 mit einem elektrischen Signal entsteht eine Kraft auf die Spule, die über den Spulenträger 4 in die Membran 7 eingeleitet wird. Die schwingende Membran 7 ist über die mechanisch weiche Sicke 6 mit dem Korb 5 verbunden, der wiederum fest mit der Polplatte 1 verbunden ist. Bei bisher bekannten elektrodynamischen Schwingerregern 10 erfolgt die Anbindung an eine flächige Struktur direkt über den Spulenträger 4. Der Korb 5, die Sicke 6 und die Membran 7 entfallen dabei.

Fig. 2 zeigt beispielhaft den Aufbau des Magnetsystems eines elektrodynamischen Schwingerregers bzw. Aktuators. Zwei gleiche Magnete 12 werden symmetrisch zur Spiegelebene 16 angeordnet, sind jedoch in ihrer magnetischen Ausrichtung invertiert. Auf beiden Magneten sind jeweils eine obere Polplatte 13 und eine untere Polplatte 14 symmetrisch zur Spiegelebene 16 angeordnet. Der magnetische Fluss 15 ist somit im oberen und unteren Luftspalt 17 entgegengesetzt orientiert.

Anhand der Fig. 3 ist beispielhaft eine auf der Spiegelebene 16 liegende, im Wesentlichen rechteckige Spule 19 veranschaulicht. Die Spule 19 ist um einen Kern 18 aus einem nicht ferromagnetischen Material gewickelt.

Fig. 4 zeigt einen zur Spiegelebene 16 symmetrischer Aufbau einer beispielhaften Spule 19 mit Umbauung im Querschnitt. Die um den Kern 18 gewickelte Spule 19 ist seitlich abgedeckt durch Abdeckplatten 20. Optional kann die Spule auf ihrer Oberund Unterseite durch zusätzliche Abdeckbalken 21 bedeckt sein. Der Kern 18 sowie die Abdeckplatten 20 und Abdeckbalken 21 sind Teil des Spulenträgers.

Fig. 5 veranschaulicht beispielhaft die Richtung des magnetischen Flusses 15, des elektrischen Flusses in der Spule 23 und der resultierenden Kraftanregung 22 im beispielgemäßen elektrodynamischen Schwingerreger. Die magnetischen Flüsse 15 zwischen den oberen Polplatten 13 und den unteren Polplatten 14 aufgrund der Magnete 12 stehen orthogonal auf den elektrischen Flüssen 23, woraus sich eine zum elektrischen Anregungssignal der Spule proportionale Kraftanregung 22 ergibt. Die Spule und somit auch ihr elektrischer Fluss 23 liegen in der Spiegelebene des elektrodynamischen Schwingerregers.

Fig. 6 zeigt beispielhaft die Synchronisation der beiden Spiegelhälften mittels Verbindungselementen 24. Die beiden Spiegelhälften, jeweils bestehend aus einem Magneten 12, einer oberen Polplatte 13 und einer unteren Polplatte 14, werden durch zwei Verbindungselemente 24 miteinander verbunden, was eine Synchronisation ihrer Bewegung bezweckt. Weiterhin werden durch die Verbindungselemente 24 die jeweils oberen Polplatten 13 und die jeweils unteren Polplatten 14 in ihrem wechselseitigen Abstand und ihrer Lage entsprechend einer Spiegelung an der Spiegelebene 16 positioniert. Die oberen Polplatten 13 und die unteren Polplatten 14 stehen seitlich um die Dicke der Verbindungselemente 24 über die Magnete 12 über, um die Verbindungselemente 24 vollständig einzuschließen.

Fig. 7 veranschaulicht eine beispielgemäße elastische Aufhängung der Magnete 12 und der Polplatten 13,14 mittels Biegefedern 25, 26. Die Biegefedern 25,26 sind im Bereich der äußeren Abdeckplatten der Spule 20 eingeschnitten, sodass die Abdeckplatten 20 durch die Biegefedern 25, 26 durchgesteckt werden können, was eine Positionierung und Zentrierung der Spule 19 zwischen den Polplatten 13,14 und den Magneten 12 erlaubt.

Fig. 8 zeigt beispielhaft die Ausrichtung der Spule 19 zwischen den Polplatten 13,14 mittels Ausrichteebenen 31,32. Auf dem Niveau der halben Dicken der den Luftspalten 17 zugewandten Seiten der Polplatten 13,14 befinden sich gedachte Ausrichteebenen 31,32. An den oberen Polplatten 13 und unteren Polplatten 14 wird die obere Ausrichteebene 31 beziehungsweise untere Ausrichteebene 32 ausgerichtet. Die Spule 19 ist vorzugsweise so in den Luftspalten 17 ausgerichtet, dass sie in ihrer halben Höhe die jeweilige Ausrichteebene 31,32 schneidet. Sie kann jedoch gegenüber der Ausrichteebenen 31,32 gezielt verschoben positioniert sein, um eine andere Charakteristik, beispielsweise progressive oder degressive Charakteristiken, der elektromagnetischen Anregung zu erzielen.

Fig. 9 zeigt eine beispielhafte Draufsicht auf eine Biegefeder. Vorzugsweise sind die Biegefedern symmetrisch zur Spiegelebene 16 ausgeführt. Die Außenbereiche der Biegefeder 27 sind mit den Polplatten 13,14 verbunden. Der Mittelteil der Biegefeder 29 weist einen Ausschnitt 30 auf, sodass die Abdeckplatten der Spule 20 hindurch gesteckt werden können. Die Übergangsbereiche 28 zwischen Außenbereichen 27 und dem Mittelteil 29 kann beliebig ausgeformt sein, ist jedoch vorzugsweise spiegelsymmetrisch aufgebaut.

Anhand der Fig. 10 ist ein beispielhafter Aktuator veranschaulicht, bei welchem die Spule 19 zwischen den Polplatten 13,14 über jeweils einen Luftspalt 17 beabstandet angeordnet ist. Auf und unter dem Magneten 12 ist diesen beidseitig einschließend jeweils eine Polplatte 13 und 14 angeordnet. Magnet 12 und Polplattenpaar 13, 14 weisen an deren dem Luftspalt gemeinsam angrenzender Fläche jeweils eine Polabschlussplatte 33 aus elektrisch leitfähigem Material auf, welche jeweils beispielhaft mittels einer nicht dargestellten Klebeschicht befestigt ist. Die Polabschlussplatte 33 weist beispielhaft eine elektrische Leitfähigkeit von mindestens 1 MS/m auf.

Fig. 11 zeigt einen beispielhaften Aktuator, bei welchem beidseitig die Polplatten 13, 14 jeweils über und unter den beiden Magneten 12 angeordnet sind. Die Polplatten 13, 14 weisen dabei jeweils auf der dem Magneten 12 abgewandten Außenfläche zwei Plateaus 34 und 35 auf, wobei die Dicke der Polplatte jeweils an den Luftspalt angrenzend größer ist und von Plateau 34 und der dem Magneten 12 zugewandten Fläche bestimmt ist, als die Dicke der Polplatte auf der dem Luftspalt gegenüberliegenden Seite, wobei diese Dicke zwischen Plateau 35 und der dem Magneten 12 zugewandten Fläche bestimmt ist. Zwischen den Plateaus 34 und 35 weisen die Polplatten 13, 14 jeweils einen schrägen Verlauf auf, beispielgemäß einer linearen Änderung der Dicke.

Anhand von Fig. 12 ist ein Aktuator beispielhaft veranschaulicht. Spule 19 ist zwischen den Polplatten 13,14 über jeweils einen Luftspalt 17 beabstandet angeordnet ist. Auf und unter dem Magneten 12 ist diesen beidseitig einschließend jeweils eine Polplatte 13 und 14 angeordnet. Magnet 12 und Polplattenpaar 13, 14 weisen an deren dem Luftspalt 17 gemeinsam angrenzender Fläche jeweils eine Polabschlussplatte 33 aus elektrisch leitfähigem Material auf. An Biegefedern 25,26 ist Spule 19 aufgehängt, welche seitlich abgedeckt durch Abdeckplatten 20 abgedeckt ist und auf ihrer Ober- und Unterseite durch zusätzliche Abdeckbalken 21 bedeckt ist. Spule 19 kann dergestalt aufgehängt in Spiegelebene 16 schwingen. Ebenfalls veranschaulicht ist die Ausrichtung der Spule 19 zwischen den Polplatten 13,14 mittels Ausrichteebenen 31,32.

## Patentansprüche

1. Aktuator, umfassend einen elektrischen Antrieb zur Wandlung elektrischer Signale in mechanische Kräfte und/oder Auslenkungen, wobei der Antrieb mindestens eine Spule (19) aufweist, durch welche der Strom des elektrischen Signals fließen kann und wenigstens zwei Magnete (12) aufweist, welche mit der Spule (19) in elektromagnetischer Wechselwirkung stehen können, wobei der Aktuator dazu ausgelegt ist, einen mit dem Aktuator verbindbaren flächigen Körper zu Schwingungen anzuregen, wodurch der Körper akustischen Schall abstrahlen kann, wobei die beiden Magnete (12) so angeordnet sind, dass sie einen im Wesentlichen geraden Luftspalt (17) zwischen sich ausbilden, in welchem die Spule (19) angeordnet ist, **dadurch gekennzeichnet,**
**dass** der Aktuator so ausgebildet ist, dass bezüglich der vertikalen Richtung des Luftspalts (17), je oberhalb und je unterhalb jedes Magneten (12) eine Polplatte (13, 14) angeordnet ist.

2. Aktuator nach Anspruch 1, **dadurch gekennzeichnet, dass**
die beiden Magneten (12) eine zueinander gegenläufige/
inverse Orientierung der Magnetisierungsrichtung aufweisen, wobei die Magnetisierungsrichtung der beiden Magneten (12) im Wesentlichen parallel zur vertikalen Richtung des Luftspalts (17) ausgebildet ist und/oder im Wesentlichen parallel zur Auslenkungsrichtung der Spule (19) in dem Luftspalt (17).

3. Aktuator nach Anspruch 1 oder 2, **dadurch gekennzeichnet, dass** der Aktuator so ausgebildet ist, dass dieje oberhalb und je unterhalb jedes Magneten (12) angeordnete Polplatte (13, 14) jeweils am Luftspalt (17) die größte Dicke aufweist und vom Luftspalt (17) abseitig verjüngend ausgebildet ist.

4. Aktuator nach mindestens einem der vorhergehenden Ansprüche, **dadurch gekennzeichnet, dass** wenigstens eine, insbesondere sämtliche, Polplatte/n (13, 14) so ausgebildet sind, dass auf der jeweils dem Magneten (12) abgewandten Außenfläche der Polplatte (13, 14), also die Außenfläche, welche gegenüber der Verbindungsfläche oder angrenzenden Fläche zum Magneten (12) angeordnet ist, jeweils wenigstens eine plane Teilfläche und/oder ein Plateau (34, 35) aufweist.

5. Aktuator nach Anspruch 4, **dadurch gekennzeichnet, dass** die dem Magneten (12) abgewandte Außenfläche einer Polplatte (13, 14) oder jeder Polplatte eine plane Teilfläche und/oder ein Plateau (34) an den Luftspalt angrenzend aufweist und/oder eine plane Teilfläche und/oder Plateau (35) auf der abgewandten Seite des Luftspalts (17) aufweist.

6. Aktuator nach mindestens einem der vorhergehenden Ansprüche, **dadurch gekennzeichnet, dass** die Spule (19) im Wesentlichen rechteckig und/oder im Wesentlichen rechteckig mit abgerundeten Ecken ausgebildet ist.

7. Aktuator nach mindestens einem der vorhergehenden Ansprüche, **dadurch gekennzeichnet, dass** die Spule (19) einen Spulenträger (18, 20, 21) umfasst, welcher aus nicht-ferromagnetischen Material ausgebildet ist.

8. Aktuator nach Anspruch 7, **dadurch gekennzeichnet, dass** der Spulenträger (18, 20, 21) einen Kern (18) aufweist, welcher im Inneren der Spule (19) angeordnet ist, wobei der Spulenträger (18, 20, 21) bezüglich der vertikalen Richtung des Luftspalts (17), je oberhalb und je unterhalb der Spule (19) einen Abdeckbalken (21) aufweist und jeweils mit den Abdeckbalken (21) verbundene Abdeckplatten (20), welche jeweils im Wesentlichen parallel zur Ebene entlang des Luftspalts (17) ausgerichtet sind und beidseitig an der Spule (19) angeordnet sind, so dass die Abdeckbalken (21) und die Abdeckplatten (20) zusammenhängend die Spule (19) umrahmen.

9. Aktuator nach mindestens einem der vorhergehenden Ansprüche, **dadurch gekennzeichnet, dass** der Aktuator eine Federanordnung (25, 26) aufweist, welche dazu ausgebildet ist, die Spule (19) in eine Ruhelage vorzuspannen, wobei die Federanordnung (25, 26) dazu ausgebildet ist, die Spule (19) entlang jeder möglichen Bewegungsrichtung rückstellend auf die Ruhelage vorzuspannen.

10. Aktuator nach Anspruch 9, **dadurch gekennzeichnet, dass** die Federanordnung (25, 26) jeweils mindestens eine Federeinheit aufweist, bezogen auf die vertikale Richtung des Luftspalts (17) über den Magneten (12) und den Polplatten (13, 14), angeordnet ist und eine Federeinheit bezogen auf die vertikale Richtung des Luftspalts (17) unter den Magneten (12) und insbesondere den Polplatten (13, 14), angeordnet ist.

11. Aktuator nach Anspruch 9 oder 10, **dadurch gekennzeichnet, dass** eine Federeinheit oder beide Federeinheiten (25, 26), jeweils, zwei im Wesentlichen in einem Ruhezustand in Luftspaltrichtung verlaufende Federelemente aufweist, wobei die Federelemente im Ruhezustand insbesondere eine geschwungene und/oder gewundene und/oder doppel-S Form aufweisen.

12. Aktuator nach mindestens einem der vorhergehenden Ansprüche, **dadurch gekennzeichnet, dass** der Aktuator mit dem verbundenen Körper als Biegewellenstrahler ausgebildet ist und/oder so ausgebildet ist, dass der Aktuator den, flächigen Körper zu Schwingungen seiner Körperstruktur anregt/anregen kann, wodurch der von Luft umgebene Körper Schallwellen emittiert.

13. Aktuator nach mindestens einem der vorhergehenden Ansprüche, **dadurch gekennzeichnet, dass** der Aktuator wenigstens ein Verbindungselement (24) aufweist, welches die beiden Magnete (12) und/oder sämtliche Polplatten (13, 14) gemeinsam fixiert und/oder mit diesen fest verbunden ist, dabeiweist der Aktuator zwei Verbindungselemente (24) auf, auf zwei gegenüberliegenden Seiten des Aktuators, wobei die Verbindungselemente (24) jeweils die beiden Magnete (12) und/oder sämtliche Polplatten (13, 14) gemeinsam fixiert und/oder mit diesen fest verbunden ist.

14. Aktuator nach mindestens einem der vorhergehenden Ansprüche, **dadurch gekennzeichnet, dass** die Spule (19) im Ruhezustand im Luftspalt (17) im Wesentlichen zentral und/oder mittig angeordnet ist.

15. Aktuator nach mindestens einem der vorhergehenden Ansprüche, **dadurch gekennzeichnet, dass** der Aktuator mindestens eine Polabschlussplatte (33) aufweist, welche zwischen der Spule (19) und einem der beiden Magneten (12) angeordnet ist, wobei die Polabschlussplatte (33) elektrisch leitfähig ausgebildet ist und dabei nicht mit der Spule (19) oder dem Spulenträger (18, 20, 21) mechanisch verbunden ist.

16. Aktuator nach mindestens einem der vorhergehenden Ansprüche, **dadurch gekennzeichnet, dass** die mindestens eine Polabschlussplatte (33) den Luftspalt (17) in horizontaler Richtung begrenzt und entlang der vertikalen Richtung des Luftspalts (17) ausgerichtet ist und wobei die mindestens eine Polabschlussplatte (33) dabei mit einem der Magneten (12) und/oder den Polplatten (13, 14) dieses Magneten (12) mechanisch verbunden ist, dabei sind der jeweilige Magnet (12) und/oder die ihm zugeordneten Polplatten (13, 14) mit ihren jeweilig an den Luftspalt (17) angrenzenden Flächen mit der Polabschlussplatte (33) verbunden.

17. Aktuator nach mindestens einem der vorhergehenden Ansprüche, **dadurch gekennzeichnet, dass** der Aktuator zwei Polabschlussplatten (33) aufweist, welche den Luftspalt (17) jeweils auf einer Seite in horizontaler Richtung begrenzen und jeweils entlang der vertikalen Richtung des Luftspalts (17) ausgerichtet sind und wobei die beiden Polabschlussplatten (33) dabei jeweils mit einem der Magneten (12) und/oder den Polplatten (13, 14) dieses Magneten (12) mechanisch verbunden sind und die Polabschlussplatten (33) jeweils mit der dem Magneten (12) und dessen Polplatten (13, 14) zugewandten Außenseite an die Kontur der angrenzenden Außenseiten des Magneten (12) und dessen Polplatten (13,14) angepasst ausgebildet sind.

## Claims

1. Actuator, comprising an electric drive for converting electrical signals into mechanical forces and/or deflections, the drive having at least one coil (19) through which the current of the electrical signal can flow and having at least two magnets (12) which can electromagnetically interact with the coil (19), the actuator being designed to excite a flat body which can be connected to the actuator to vibrate, as a result of which the body can emit acoustic sound,
the two magnets (12) being arranged such that they form a substantially straight air gap (17) between them, the coil (19) being arranged in said air gap, **characterized in that** the actuator is designed such that a respective pole plate (13, 14) is arranged above and below each magnet (12) with respect to the vertical direction of the air gap (17).

2. Actuator according to Claim 1, **characterized in that**
the two magnets (12) have a mutually opposite/
inverse orientation of the magnetization direction, the magnetization direction of the two magnets (12) being substantially parallel to the vertical direction of the air gap (17) and/or substantially parallel to the deflection direction of the coil (19) in the air gap (17).

3. Actuator according to Claim 1 or 2, **characterized in that** the actuator is designed such that the pole plates (13, 14) arranged respectively above and below each magnet (12) each have the maximum thickness at the air gap (17) and are designed to taper away from the air gap (17).

4. Actuator according to at least one of the preceding claims, **characterized in that** at least one, in particular all the, pole plate/s (13, 14) is/are designed such that the respective outer surface of the pole plate (13, 14) facing away from the magnet (12), that is to say the outer surface which is arranged opposite the connecting surface or adjoining the magnet (12), has at least one planar partial surface and/or one plateau (34, 35) in each case.

5. Actuator according to Claim 4, **characterized in that** the outer surface of a pole plate (13, 14) facing away from the magnet (12) or of each pole plate has a planar partial surface and/or a plateau (34) adjoining the air gap and/or a planar partial surface and/or plateau (35) on the averted side of the air gap (17).

6. Actuator according to at least one of the preceding claims, **characterized in that** the coil (19) is substantially rectangular and/or substantially rectangular with rounded corners.

7. Actuator according to at least one of the preceding claims, **characterized in that** the coil (19) comprises a coil carrier (18, 20, 21) which is formed from nonferromagnetic material.

8. Actuator according to Claim 7, **characterized in that** the coil carrier (18, 20, 21) has a core (18) which is arranged in the interior of the coil (19), the coil carrier (18, 20, 21) having a respective covering bar (21) above and below the coil (19) with respect to the vertical direction of the air gap (17), and covering plates (20) each connected to the covering bars (21) and each being oriented substantially parallel to the plane along the air gap (17) and being arranged on both sides of the coil (19), so that the covering bars (21) and the covering plates (20) frame the coil (19) in a continuous manner.

9. Actuator according to at least one of the preceding claims, **characterized in that** the actuator has a spring arrangement (25, 26) which is designed to bias the coil (19) into an inoperative position, the spring arrangement (25, 26) being designed to bias the coil (19) along each possible direction of movement, returning it to the inoperative position.

10. Actuator according to Claim 9, **characterized in that** the spring arrangement (25, 26) respectively has at least one spring unit, which is arranged above the magnets (12) and the pole plates (13, 14) in relation to the vertical direction of the air gap (17), and one spring unit is arranged below the magnets (12) and in particular the pole plates (13, 14) in relation to the vertical direction of the air gap (17).

11. Actuator according to Claim 9 or 10, **characterized in that** one spring unit or both spring units (25, 26), in each case, has/have two spring elements which run substantially in the direction of the air gap in an inoperative state, the spring elements in particular having a curved and/or spiral and/or double-S shape in the inoperative state.

12. Actuator according to at least one of the preceding claims, **characterized in that** the actuator with the connected body is designed as a bending wave emitter and/or is designed such that the actuator excites/can excite the flat body to vibrate its body structure, as a result of which the body surrounded by air emits sound waves.

13. Actuator according to at least one of the preceding claims, **characterized in that** the actuator has at least one connecting element (24) which fixes the two magnets (12) and/or all the pole plates (13, 14) jointly and/or is firmly connected to them, the actuator having two connecting elements (24) on two opposite sides of the actuator here, the connecting elements (24) each fixing the two magnets (12) and/or all the pole plates (13, 14) jointly and/or being firmly connected to them.

14. Actuator according to at least one of the preceding claims, **characterized in that** the coil (19) is arranged substantially centrally and/or in the middle in the air gap (17) in the inoperative state.

15. Actuator according to at least one of the preceding claims, **characterized in that** the actuator has at least one pole termination plate (33) which is arranged between the coil (19) and one of the two magnets (12), the pole termination plate (33) being electrically conductive and not being mechanically connected to the coil (19) or the coil carrier (18, 20, 21) here.

16. Actuator according to at least one of the preceding claims, **characterized in that** the at least one pole termination plate (33) delimits the air gap (17) in the horizontal direction and is oriented along the vertical direction of the air gap (17), and the at least one pole termination plate (33) being mechanically connected to one of the magnets (12) and/or the pole plates (13, 14) of this magnet (12) here, the respective magnet (12) and/or the pole plates (13, 14) associated with it being connected by way of their surfaces respectively adjoining the air gap (17) to the pole termination plate (33) here.

17. Actuator according to at least one of the preceding claims, **characterized in that** the actuator has two pole termination plates (33) which each delimit the air gap (17) on one side in the horizontal direction and are each oriented along the vertical direction of the air gap (17), and the two pole termination plates (33) each being mechanically connected to one of the magnets (12) and/or the pole plates (13, 14) of this magnet (12) here and the pole termination plates (33), in each case by way of the outer side facing the magnet (12) and its pole plates (13, 14), being designed to be adapted to the contour of the adjoining outer sides of the magnet (12) and its pole plates (13, 14).

## Revendications

1. Actionneur, comprenant un entraînement électrique pour convertir des signaux électriques en forces et/ou déflexions mécaniques, dans lequel l'entraînement présente au moins une bobine (19) à travers laquelle le courant du signal électrique peut circuler, et au moins deux aimants (12) qui peuvent être en interaction électromagnétique avec la bobine (19), l'actionneur étant conçu pour exciter en vibrations un corps plan pouvant être relié à l'actionneur de sorte que le corps peut diffuser un son acoustique,
dans lequel les deux aimants (12) sont disposés de telle sorte qu'ils réalisent entre eux un entrefer (17) substantiellement droit dans lequel est disposée la bobine (19),
**caractérisé en ce que** l'actionneur est réalisé de telle sorte que par rapport à la direction verticale de l'entrefer (17), une plaque polaire (13, 14) est disposée respectivement au-dessus et respectivement au-dessous de chaque aimant (12).

2. Actionneur selon la revendication 1, **caractérisé en ce que** les deux aimants (12) présentent une orientation
mutuellement opposée/inverse du sens de magnétisation, dans lequel le sens de magnétisation des deux aimants (12) est réalisé substantiellement en parallèle à la direction verticale de l'entrefer (17), et/ou substantiellement en parallèle à la direction de déflexion de la bobine (19) dans l'entrefer (17).

3. Actionneur selon la revendication 1 ou 2, **caractérisé en ce que** l'actionneur est réalisé de telle sorte que la plaque polaire (13, 14) disposée respectivement au-dessous de chaque aimant (12) présente la plus grande épaisseur respectivement au niveau de l'entrefer (17) et est réalisée en s'amincissant du côté opposé à l'entrefer (17).

4. Actionneur selon au moins l'une des revendications précédentes, **caractérisé en ce qu'**au moins une, en particulier toutes les plaques polaires (13, 14) sont réalisées de telle sorte que la face extérieure, respectivement détournée de l'aimant (12), de la plaque polaire (13, 14), c'est-à-dire la surface extérieure qui est disposée à l'opposé de la surface de liaison ou de la surface adjacente à l'aimant (12) présente respectivement au moins une surface partielle plate et/ou un plateau (34, 35).

5. Actionneur selon la revendication 4, **caractérisé en ce que** la surface extérieure, détournée de l'aimant (12), d'une plaque polaire (13, 14) ou de chaque plaque polaire présente une surface partielle plate et/ou un plateau (34) adjacentes à l'entrefer et/ou présente une surface partielle plate et/ou un plateau (35) sur le côté détourné de l'entrefer (17).

6. Actionneur selon au moins l'une des revendications précédentes, **caractérisé en ce que** la bobine (19) est réalisée de manière substantiellement rectangulaire et/ou substantiellement rectangulaire à coins arrondis.

7. Actionneur selon au moins l'une des revendications précédentes, **caractérisé en ce que** la bobine (19) comprend un porte-bobine (18, 20, 21) qui est réalisé à partir d'un matériau non ferromagnétique.

8. Actionneur selon la revendication 7, **caractérisé en ce que** le porte-bobine (18, 20, 21) présente un noyau (18) qui est disposé à l'intérieur de la bobine (19), dans lequel le porte-bobine (18, 20, 21) présente par rapport à la direction verticale de l'entrefer (17) respectivement au-dessus et respectivement au-dessous de la bobine (19) une barre de recouvrement (21), et des plaques de recouvrement (20) respectivement reliées aux barres de recouvrement (21) qui sont alignées respectivement substantiellement en parallèle au plan le long de l'entrefer (17) et sont disposées des deux côtés sur la bobine (19) de sorte que les barres de recouvrement (21) et les plaques de recouvrement (20) encadrent la bobine (19) de façon cohérente.

9. Actionneur selon au moins l'une des revendications précédentes, **caractérisé en ce que** l'actionneur présente un agencement de ressort (25, 26) qui est réalisé pour précontraindre la bobine (19) dans une position de repos, dans lequel l'agencement de ressort (25, 26) est réalisé pour précontraindre la bobine (19) le long de chaque direction de mouvement possible en rappel vers la position de repos.

10. Actionneur selon la revendication 9, **caractérisé en ce que** l'agencement de ressort (25, 26) présente respectivement au moins une unité de ressort qui est disposé par rapport à la direction verticale de l'entrefer (17) au-dessus des aimants (12) et des plaques polaires (13, 14), et une unité de ressort est disposée par rapport à la direction verticale de l'entrefer (17) au-dessous des aimants (12) et en particulier des plaques polaires (13, 14).

11. Actionneur selon la revendication 9 ou 10, **caractérisé en ce qu'**une unité de ressort ou les deux unités de ressort (25, 26) présentent deux éléments de ressort s'étendant substantiellement dans un état de repos dans la direction d'entrefer, les éléments de ressort présentant à l'état de repos en particulier une forme incurvée et/ou hélicoïdale et/ou en double S.

12. Actionneur selon au moins l'une des revendications précédentes, **caractérisé en ce que** l'actionneur est réalisé avec le corps relié sous forme d'émetteur d'ondes de flexion et/ou est réalisé de telle sorte que l'actionneur excite/ peut exciter le corps plan en vibrations de sa structure de corps de sorte que le corps entouré d'air émet des ondes acoustiques.

13. Actionneur selon au moins l'une des revendications précédentes, **caractérisé en ce que** l'actionneur présente au moins un élément de liaison (24) qui fixe ensemble les deux aimants (12) et/ou toutes les plaques polaires (13, 14) et/ou est relié solidement à ceux-ci, l'actionneur présentant deux éléments de liaison (24) sur deux côtés opposés de l'actionneur, dans lequel les éléments de liaison (24) fixent respectivement ensemble les deux aimants (12) et/ou toutes les plaques polaires (13, 14) et/ou est relié solidement à ceux-ci.

14. Actionneur selon au moins l'une des revendications précédentes, **caractérisé en ce que** la bobine (19) à l'état de repos est disposée dans l'entrefer (17) de manière substantiellement centrale et/ou centrée.

15. Actionneur selon au moins l'une des revendications précédentes, **caractérisé en ce que** l'actionneur présente au moins une plaque de terminaison polaire (33) qui est disposée entre la bobine (19) et l'un des deux aimants (12), dans lequel la plaque de terminaison polaire (33) est réalisée de manière électriquement conductrice sans être reliée mécaniquement à la bobine (19) ou au porte-bobine (18, 20, 21).

16. Actionneur selon au moins l'une des revendications précédentes, **caractérisé en ce que** ladite au moins une plaque de terminaison polaire (33) délimite l'entrefer (17) dans la direction horizontale et est alignée le long de la direction verticale de l'entrefer (17), et dans lequel ladite au moins une plaque de terminaison polaire (33) est alors reliée mécaniquement à l'un des aimants (12) et/ou à l'une des plaques polaires (13, 14) de cet aimant (12), l'aimant respectif (12) et/ou les plaques polaires (13, 14) associées à celui-ci étant reliés à la plaque de terminaison polaire (33) par leurs surfaces adjacentes respectivement à l'entrefer (17).

17. Actionneur selon au moins l'une des revendications précédentes, **caractérisé en ce que** l'actionneur présente deux plaques de terminaison polaires (33) qui délimitent l'entrefer (17) respectivement sur un côté dans la direction horizontale et sont alignées respectivement le long de la direction verticale de l'entrefer (17), et dans lequel les deux plaques de terminaison polaires (33) sont alors reliées mécaniquement respectivement à l'un des aimants (12) et/ou aux plaques polaires (13, 14) de cet aimant (12), et les plaques de terminaison polaire (33) sont réalisées en étant adaptées, respectivement par la face extérieure tournée vers l'aimant (12) et ses plaques polaires (13, 14), au contour des faces extérieures adjacentes de l'aimant (12) et de ses plaques polaires (13, 14).
